# EUROPÄISCHE PATENTSCHRIFT

(11) **EP 1 389 433 B1**
(45) Veröffentlichungstag und Bekanntmachung des Hinweises auf die Patenterteilung: **07.11.2007**
(21) Anmeldenummer: 02018460.2
(22) Anmeldetag: 16.08.2002
(51) Int. Cl.: A24D 3/02

(54) **Verfahren und Einrichtung zum Zuführen eines, vorzugsweise flüssigen, Zusatzstoffes auf eine bewegte, ausgebreitete Bahn aus Filtermaterial**
Method and device for supplying an additive, preferably liquid, on a spread moving web of filter material
Méthode et appareil d'alimentation d'un additif, de préférence liquide, sur une bande étalée de matière filtrante en mouvement

(43) Veröffentlichungstag der Anmeldung: 18.02.2004
(73) Patentinhaber: Hauni Maschinenbau AG, 21033 Hamburg (DE)
(72) Erfinder: Pehmöller, Jürgen, 21481 Lauenburg (DE); Wolff, Stephan, 21509 Glinde (DE); Maurer, Irene, 21035 Hamburg (DE)
(74) Vertreter: Seemann, Ralph

(56) Entgegenhaltungen:
- DE-A- 2 852 948
- DE-A- 4 209 606
- DE-A- 19 959 034
- US-A- 4 132 189

## Beschreibung

Die Erfindung betrifft ein Verfahren und eine Einrichtung zum Zuführen eines, vorzugsweise flüssigen, Zusatzstoffes auf eine bewegte, ausgebreitete Bahn aus Filtermaterial der tabakverarbeitenden Industrie mittels wenigstens eines Auftragsorgans, wobei der Zusatzstoff über eine Auftragsfläche zugeführt wird oder zuführbar ist. Ferner betrifft die Erfindung eine Vorrichtung zum Herstellen von Filterstäben für stabförmige Artikel der tabakverarbeitenden Industrie.

Bei der Herstellung von Filterstäben für die tabakverarbeitende Industrie wird Filtertow, das meist aus Celluloseacetat besteht, als endloser Streifen von einem Vorrat abgezogen und behandelt. Das Filtertow besteht aus einem Gewebe aus locker aneinander haftenden Fäden, die zur Bildung einer breiten und meist ebenen Bahn auseinandergezogen werden, so daß die Fäden nebeneinander und im wesentlichen parallel bewegt werden. Die Ausbreitung der Bahn erfolgt in einer Ausbreiterdüse. Nach der Ausbreitung wird der Bahn ein Zusatzstoff, der meist flüssig ist und z.B. aus Triacetin-Tröpfchen besteht, in fein verteilter Form zugeführt. Die Tröpfchen lösen die Fäden an, so daß die Fäden nach ihrer Zusammenfassung zu einem runden Strang und Umhüllung mit einem Filterpapierstreifen in einer Filterstrangmaschine dauerhaft aneinander haftend, d.h. vernetzt werden. Anstelle eines flüssigen Zusatzstoffes kann auch ein aus einer fein verteilten pulverförmigen Substanz bestehender Zusatzstoff verwendet werden. Aufbereitungsgeräte der vorbeschriebenen Art sind in den Patentschriften US 5 060 664 und US 4 511 420 beschrieben.

Aus der Offenlegungsschrift DE-A-199 59 034 ist bekannt, Filtertow mit einer quer zur Bewegungsrichtung des Filtertows angeordneten Reihe von Düsen mit Weichmacher zu besprühen. Hierbei werden die einzelnen Düsen mittels vorgeordneten, die Dichte des Filtertows in den betreffenden Abschnitten erfassenden Sensoren gesteuert.

Von großer Wichtigkeit für die Qualität der Aufbereitung ist die gute Vereinzelung der einzelnen Fäden oder Fasern und/oder ein gleichmäßiger Auftrag von fein verteilten Weichmacherteilchen in Form von Tröpfchen oder Feinpartikeln.

In DE-A-28 52 948 ist eine Vorrichtung für die Aufbringung einer Zwischenfaser-Bindemittelflüssigkeit auf ein Faserband beschrieben, wobei die Aufbringung mittels einer Sprüheinrichtung zum Versprühen der Bindemittelflüssigkeit in einer Kammer gegen das über eine Transporteinrichtung laufende Faserband erfolgt. Im Inneren eines Gehäuses sind zwischen der Sprüheinrichtung und einem Zylinder Blenden zur Begrenzung eines Aufsprühbereichs in der Zone seitlich angeordnet, in der das Faserband mit dem Zylinder in Kontakt steht. Die Blenden sind einstellbar ausgebildet, um den Bereich der Zone zu begrenzen, in der das Band mit dem Bindemittel besprüht wird.

Die der Erfindung zugrunde liegende Aufgabe besteht darin, das Filtermaterial gleichmäßig mit einem Zusatzstoff zu versehen, wobei es möglich sein soll, die Auftragsmenge des Zusatzstoffes auf einfache Weise an die jeweilige Anwendung bzw. das Filtermaterial anzupassen, und wobei der Verbrauch an Zusatzstoff gering gehalten werden kann und der Zusatzstoff fein dosiert aufgetragen werden kann.

Gemäß der Erfindung wird dies dadurch erreicht, daß die Größe der Auftragsfläche mittels eines verfahrbaren Abdeckelements eingestellt wird. Die Erfindung beruht auf dem Gedanken, daß die Auftragsmenge des Zusatzstoffes an das Filtermaterial bzw. an den herzustellenden Filter angepaßt werden kann. Dabei wird unter dem Begriff "Auftragsfläche" insbesondere die Fläche eines (offenen) Bereiches verstanden, innerhalb dessen der Zusatzstoff auf das am Bereich vorbeigeführte Filtermaterial aufgetragen wird. Hierbei ist erfindungsgemäß vorgesehen, daß die Größe dieser Fläche vorbestimmt und variiert werden kann.

Durch die Variabilität der Auftragsfläche ist es möglich, sowohl die Auftragsmenge zu dosieren als auch den Verbrauch an Zusatzstoff zu senken, da der Überschuß an vom Filtermaterial nicht aufgenommenen Zusatzstoffs herabgesetzt wird.

Gemäß einer vorteilhaften Ausgestaltung der Erfindung wird die Auftragsfläche, insbesondere mittels wenigstens eines Abdeckelements, verändert, so daß bspw. durch Verfahren des Abdeckelements eine Anpassung der Auftragsfläche, an die gewünschte Auftragsmenge und/oder an die Breite des Filtermaterialstreifens einfach und schnell erzielt wird. Eine Trockenfilterentnahme kann bspw. durch ein vollständiges Schließen oder Abschotten der Auftragsfläche vorgenommen werden. In diesem Fall hat die Auftragsfläche die Größe Null. Als Trockenfilter werden Filter ohne Zusatzstoff verstanden. Gleichzeitig kann eine Förderung des Zusatzstoffes erfolgen, wobei der Zusatzstoff durch die Abschottung nicht auf das Filtermaterial appliziert wird.

Der Zusatzstoff wird gleichmäßig auf das Filtermaterial aufgetragen, wenn die auf das Filtermaterial zugeführte Zusatzstoffmenge pro Zeiteinheit und/oder pro Auftragsfläche konstant gehalten wird.

In weiterer Ausgestaltung der Erfindung wird der vom Filtermaterial nicht aufgenommene Zusatzstoff abgeleitet und/oder gesammelt.

Die Haftung zwischen Filtermaterial und Zusatzstoff wird verstärkt, wenn das Filtermaterial und/oder der Zusatzstoff mit Ladung beaufschlagt werden.

Ein gleichmäßiger Auftrag des Zusatzstoffs auf das Filtermaterial wird dadurch erreicht, daß der Zusatzstoff von wenigstens einer Düse auf wenigstens eine Seite der Bahn aus Filtermaterial aufgesprüht wird. Bevorzugt sind mehrere Düsen auf einer Seite vorgesehen. Insbesondere können die Düsen in mehreren Reihen angeordnet werden.

Eine Vergleichmäßigung des Auftrags auf das Filtermaterial wird ausgeführt, wenn die wenigstens eine Düse mit einem konstanten Druck beaufschlagt wird. Durch einen gleichbleibenden Systemdruck wird eine optimale Tröpfchengröße und/oder -geschwindigkeit des Zusatzstoffes erreicht. Bei der Verwendung mehrerer Sprühdüsen können sich die Sprühgebilde in Form von Sprühkegeln oder Sprührechtecken überdecken.

Vorteilhafterweise wird als Zusatzstoff Triacetin auf das Filtermaterial aufgebracht. Triacetin hat sich bei der Herstellung von Filterstäben als geeigneter Weichmacher und Vernetzer bewährt.

Gelöst wird die Aufgabe ferner durch eine Einrichtung der eingangs genannten Art, die dadurch weitergebildet ist, daß die Größe der Auftragsfläche mittels eines verfahrbaren Abdeckelements einstellbar ist.

Vorteilhafterweise ist die Auftragsfläche, insbesondere mittels wenigstens eines Abdeckelements, veränderbar.

In einer weiteren Ausgestaltung der Erfindung sind wenigstens ein Mittel zum Ableiten und/oder wenigstens ein Sammelmittel für den vom Filtermaterial nicht aufgenommenen Zusatzstoff vorgesehen.

Außerdem ist erfindungsgemäß vorgesehen, daß wenigstens eine Spannungsquelle zur Beaufschlagung des Filtermaterials und/oder des Zusatzstoffes mit Ladung vorgesehen ist.

Zur Aufbringung des Zusatzstoffes auf das Filtermaterial ist ferner wenigstens eine Düse auf wenigstens einer Seite der Bahn aus Filtermaterial vorgesehen. Vorzugsweise sind mehrere Düsen auf einer Seite, insbesondere in mehreren Reihen, angeordnet.

Ein gleichmäßiger Auftrag des Zusatzstoffes auf das Filtermaterial ist insbesondere dann möglich, wenn die wenigstens eine Düse mit einem konstanten Druck beaufschlagbar ist.

Um möglichst wenig Zusatzstoff, z.B. Weichmacher aus der Einrichtung austreten zu lassen, ist wenigstens eine Austrittsbarriere vorgesehen.

Überschüssiger, nicht aufgenommener Zusatzstoff kann in der Einrichtung zurückgeführt werden, wenn das Mittel zum Ableiten als Bandelement ausgebildet ist.

Bevorzugterweise ist das Sammelmittel für nicht aufgenommenen Zusatzstoff als Abstreifkante und/oder als Becken ausgebildet.

Schließlich ist gemäß der Erfindung ein Gehäuse für die Einrichtung vorgesehen.

Die Vorrichtung löst ebenfalls die Aufgabe der Erfindung durch eine voranstehend beschriebene Einrichtung.

Durch die Erfindung wird erreicht, daß der Weichmacher, z.B. Triacetin, gleichmäßig auf das Filtertow aufgesprüht wird. Hierbei wird die aufzutragende Menge an Zusatzstoff über eine verstellbare Auftragsfläche eingestellt, wobei der vom Filtermaterial nicht aufgenommene Überschuß abgeleitet wird. Hierzu kann der nicht aufgenommene Weichmacher von einem umlaufenden Band aufgenommen werden und von einer Abstreifkante abgestreift werden. Der Auftrag des Weichmachers kann durch das Aufbringen entgegengesetzter Ladungen auf das Filtertow bzw. auf den Zusatzstoff unterstützt werden.

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im übrigen bezüglich aller im Text nicht näher erläuterten erfindungsgemäßen Einzelheiten ausdrücklich verwiesen wird. Es zeigen:
- Fig. 1: eine Querschnittsansicht einer erfindungsgemäßen Einrichtung;
- Fig. 2a, 2b: perspektivische Schnittansichten der Einrichtung;
- Fig. 3a, 3b: eine perspektivische und eine Seitenansicht einer weiteren Einrichtung und
- Fig. 4a, 4b: eine perspektivische und eine Seitenansicht einer dritten Ausführungsform der Einrichtung.

In den folgenden Figuren sind gleiche Elemente durch dieselben Bezugsziffern gekennzeichnet, so daß von einer erneuten Vorstellung der jeweiligen Elemente in diesen Fällen abgesehen wird.

In Fig. 1 ist eine Einrichtung 1 zum Aufbringen eines Weichmachers, z.B. Triacetin, auf ein ausgebreitetes Filtertow 2 bzw. auf einen Filtermaterialstreifen gezeigt. Das Filtertow 2 wird gemäß der Förderrichtung F von rechts nach links transportiert.

Im unteren Bereich der Einrichtung 1 sind Sprühdüsen 3 in einem vorbestimmten Abstand zueinander angeordnet. Die Sprühdüsen 3 erzeugen jeweils einen Sprühkegel 4. Die Sprühdüsen sind zur Erzeugung eines gleichmäßigen und konstanten Sprühbildes vorzugsweise äquidistant und flächig angeordnet. Mittels der Sprühdüsen 3 wird eine feine, nebelartige Hohlkegelzerstäubung eines Weichmachers erreicht. Hierzu eignen sich insbesondere Axial-Hohlkegeldüsen der Fa. Lechler GmbH & Co. KG, Metzingen, Deutschland.

Die Sprühdüsen 3 werden mit einem gleichbleibenden Systemdruck von einer oder mehreren Förderquellen versorgt, um eine optimale Tröpfchengröße und -geschwindigkeit sicherzustellen. Für das entstehende Sprühbild können sich die Sprühkegel 4 überdecken. Die Sprühdüsen 3 sind unterhalb des Filtertows 2 angeordnet und besprühen das vorbeitransportierte Filtertow 2 von unten. Zwischen den Sprühdüsen 3 und dem Filtertow 2 ist ein verfahrbares, insbesondere motorangetriebenes, Abdeckblech 7 angeordnet, so daß die Sprühfläche der Sprühkegel 4 begrenzt wird und der Auftrag des Weichmachers über eine Auftragsfläche 12 erfolgt. Die Auftragsfläche 12 ist variabel in ihrer Größe und hat bspw. bei einer Trockenfilterentnahme eine Fläche von Null. Hierbei ist der Sprühnebel 4 vollständig von einem Auftrag auf das Filtertow 2 abgeschottet. Die Größe der Auftragsfläche 12 ist je nach Anwendungsfall und Filtertowsorte bzw. Filtertowmenge vergrößerbar oder verkleinerbar, wobei die Sprühdüsen 3 nach wie vor mit einem konstanten Förderdruck beaufschlagt sind. Dies erzeugt ein insgesamt konstantes Sprühbild.

Um ein besseres Anhaften der Weichmacherpartikel der Sprühnebel 4 auf dem Filtertow 2 zu erreichen, ist ferner eine Spannungsquelle 10, insbesondere Hochspannungsquelle, vorgesehen, so daß die Sprühpartikel mit einer Ladung versehen werden. Die Beaufschlagung des Filtertows 2 mit elektrischen Ladungen ist bspw. in der Offenlegungsschrift DE-A-42 09 606 offenbart.

Die Regulierung der Auftragsmenge des Weichmachers auf das Filtertow 2 erfolgt durch das verfahrbare Abdeckblech 7, die je nach Anforderung mehr oder weniger Sprühfläche der Sprühkegel 4 überdeckt. Das Abdeckblech 7 ist bspw. als biegsames Federblech ausgebildet und wird per Motor und/oder Spindel in Towrichtung bewegt.

Oberhalb des Filtertows 2 ist ein umlaufendes Band 5 über die gesamte Länge der Einrichtung 1 ausgebildet, das über die Rollen 9 umläuft. Das Band 5 nimmt an seiner dem Filtertow 2 zugewandten Oberfläche den vom Filtertow 2 nicht aufgenommenen Weichmacher auf. Das Band 5 wird nach einer Umlenkung unter einer Abstreifkante 6 entlanggeführt, um das überflüssige Triacetin auf dem Band 5 abzuführen. Die Geschwindigkeit des Bandes 5 liegt dabei vorzugsweise unterhalb der Grenze, bei der sich ein Tropfen des Weichmachers bei der Umlenkung lösen würde. Die Bandgeschwindigkeit liegt somit vorzugsweise erheblich unterhalb der Filtertowgeschwindigkeit. Am Auslauf der Einrichtung 1 sind parallel zueinander angeordnete Sprühnebelbarrieren 8 ausgebildet, die bewirken, daß möglichst wenig Weichmacher aus der Einrichtung 1 austritt. Vorzugsweise ist die Einrichtung 1 mit einem Gehäuse versehen.

Die von dem Band 5 aufgenommene Weichmachermenge wird über die quer zum Band 5 angeordnete Abstreifkante 6 abgestreift. Dabei gelangt die Weichmacherflüssigkeit wieder in den unteren Bereich der Einrichtung 1. Hierbei wird die Flüssigkeit am unteren Rand gesammelt in einer Art Becken oder Wanne, die auch mit einer Neigung versehen sein kann. Über einen Rücklauf 11 wird die überschüssige Auftragsmenge abgeführt und in den Vorratsbehälter, aus dem die Sprühdüsen gespeist werden, zurückgeleitet.

In den Figuren 2a und 2b sind schematische, perspektivische Ansichten der Einrichtung 1 dargestellt, wobei zum besseren Verständnis und Veranschaulichung entsprechende Teile weggelassen wurden. Die Sprühdüsen 3 sind in regelmäßigen Abständen unterhalb des Filtertows 2 angeordnet und erzeugen eine zweidimensionale Sprühfläche bzw. Auftragsfläche 12. Durch den konstanten Förderdruck des Weichmachers wird mittels der Sprühdüsen 3 eine gleichmäßige Aufbringung des Weichmachers auf das Filtertow 2 erreicht. Die Abstreifkante 6 auf der Oberseite des Bandes 5 ist quer zur Laufrichtung des Bandes 5 angeordnet, so daß die vom Band 5 aufgenommene Flüssigkeit zu mindestens einer Seite des Bandes geleitet wird und an diesem herunterläuft und in einem Auffangbecken oder -wanne aufgefangen wird. Wie in Fig. 2b angedeutet, ist das Abdeckblech 7 verfahrbar, so daß die Auftragsfläche 12 vergrößert oder verkleinert werden kann.

Wie in Fig. 3a und 3b gezeigt, kann der Auftrag des Weichmachers auch von oben auf das Filtertow 2 erfolgen. Die vom Filtertow 2 nicht aufgenommene Weichmachermenge wird von dem Abdeckblech zu den Seiten abgeführt, und in die untere Auffangwanne 13 abgeleitet. Über den Rücklauf 11 wird die überschüssige Weichmachermenge dem Fördertank wieder zugeführt.

Bei dem in den Figuren 4a und 4b gezeigten Anwendungsbeispiel erfolgt die Aufbringung des Weichmachers von der Seite, wobei das Filtertow 2 vertikal ausgebreitet ist.

### Bezugszeichenliste

- 1: Einrichtung
- 2: Filtertow
- 3: Sprühdüse
- 4: Sprühkegel
- 5: Band
- 6: Abstreifkante
- 7: Abdeckblech
- 8: Barrieren
- 9: Rollen
- 10: Spannungsquelle
- 11: Rücklauf
- 12: Auftragsfläche
- 13: Auffangwanne
- F: Förderrichtung

## Patentansprüche

1. Verfahren zum Zuführen eines, vorzugsweise flüssigen, Zusatzstoffes auf eine bewegte, ausgebreitete Bahn aus Filtermaterial (2) der Tabak verarbeitenden Industrie mittels wenigstens eines Auftragsorgans (3), wobei der Zusatzstoff über eine Auftragsfläche (12) zugeführt wird, **dadurch gekennzeichnet, dass** die Größe der Auftragsfläche (12) mittels eines verfahrbaren Abdeckelements (7) eingestellt wird.

2. Verfahren nach Anspruch 1, **dadurch gekennzeichnet, dass** die auf das Filtermaterial (2) zugeführte Zusatzstoffmenge pro Zeiteinheit und/oder pro Auftragsfläche (12) konstant gehalten wird.

3. Verfahren nach Anspruch 1 oder 2, **dadurch gekennzeichnet**, das der vom Filtermaterial (2) nicht aufgenommene Zusatzstoff abgeleitet und/oder gesammelt wird.

4. Verfahren nach einem der Ansprüche 1 bis 3, **dadurch gekennzeichnet, dass** das Filtermaterial (2) und/oder der Zusatzstoff mit Ladung beaufschlagt werden.

5. Verfahren nach einem oder mehreren der Ansprüche 1 bis 4, **dadurch gekennzeichnet, dass** der Zusatzstoff von wenigstens einer Düse (3) auf wenigstens eine Seite der Bahn aus Filtermaterial (2) aufgesprüht wird.

6. Verfahren nach Anspruch 5, **dadurch gekennzeichnet, dass** die wenigstens eine Düse (3) mit einem konstanten Druck beaufschlagt wird.

7. Verfahren nach einem oder mehreren der Ansprüche 1 bis 6, **dadurch gekennzeichnet, dass** als Zusatzstoff Triacetin auf das Filtermaterial (2) aufgebracht wird.

8. Einrichtung (1) zum Zuführen eines, vorzugsweise flüssigen, Zusatzstoffes auf eine bewegte, ausgebreitete Bahn aus Filtermaterial (2) der Tabak verarbeitenden Industrie mittels eines Auftragsorgans (3), wobei der Zusatzstoff über eine Auftragsfläche (12) zuführbar ist, **dadurch gekennzeichnet, dass** die Größe der Auftragsfläche (12) mittels eines verfahrbaren Abdeckelements (7) einstellbar ist.

9. Einrichtung (1) nach Anspruch 8, **dadurch gekennzeichnet, dass** wenigstens ein Mittel zum Ableiten (5) und/oder wenigstens ein Sammelmittel (6, 11, 13) für den vom Filtermaterial (2) nicht aufgenommenen Zusatzstoff vorgesehen sind.

10. Einrichtung (1) nach Anspruch 8 oder 9, **dadurch gekennzeichnet, dass** wenigstens eine Spannungsquelle (10) zur Beaufschlagung des Filtermaterials (2) und/oder des Zusatzstoffes mit Ladung vorgesehen ist.

11. Einrichtung (1) nach einem der Ansprüche 8 bis 10, **dadurch gekennzeichnet, dass** wenigstens eine Düse (3) auf wenigstens einer Seite der Bahn aus Filtermaterial (2) vorgesehen ist.

12. Einrichtung (1) nach Anspruch 11, **dadurch gekennzeichnet, dass** die wenigstens eine Düse (3) mit einem konstanten Druck beaufschlagbar ist.

13. Einrichtung (1) nach einem oder mehreren der Ansprüche 8 bis 12, **dadurch gekennzeichnet, dass** wenigstens eine Austrittsbarriere (8) vorgesehen ist.

14. Einrichtung (1) nach Anspruch 9, **dadurch gekennzeichnet, dass** das Mittel zum Ableiten (5) als Bandelement (5) ausgebildet ist.

15. Einrichtung (1) nach Anspruch 9, **dadurch gekennzeichnet, dass** das Sammelmittel (6, 11, 13) als Abstreifkante (6) und/oder als Becken (13) ausgebildet ist.

16. Einrichtung (1) nach einem oder mehreren der Ansprüche 8 bis 15, **dadurch gekennzeichnet, dass** ein Gehäuse vorgesehen ist.

17. Vorrichtung zum Herstellen von Filterstäben für stabförmige Artikel der Tabak verarbeitenden Industrie mit einer Einrichtung nach einem oder mehreren der Ansprüche 8 bis 16.

## Claims

1. Method of feeding a, preferably liquid, additive onto a moving, spread-out web of filter material (2) of the tobacco-processing industry by means of at least one application element (3), wherein the additive is fed over an application area (12), **characterized in that** the size of the application area (12) is adjusted by means of a displaceable masking element (7).

2. Method according to claim 1, **characterized in that** the additive quantity fed onto the filter material (2) per unit of time and/or per application area (12) is kept constant.

3. Method according to claim 1 or 2, **characterized in that** the additive not absorbed by the filter material (2) is removed and/or collected.

4. Method according to one of claims 1 to 3, **characterized in that** a charge is applied to the filter material (2) and/or the additive.

5. Method according to one or more of claims 1 to 4, **characterized in that** the additive is sprayed by at least one nozzle (3) onto at least one side of the web of filter material (2).

6. Method according to claim 5, **characterized in that** the at least one nozzle (3) is loaded with a constant pressure.

7. Method according to one or more of claims 1 to 6, **characterized in that** triacetine is applied as an additive onto the filter material (2).

8. Device (1) for feeding a, preferably liquid, additive onto a moving, spread-out web of filter material (2) of the tobacco-processing industry by means of an application element (3), wherein the additive is feedable over an application area (12), **characterized in that** the size of the application area (12) is adjustable by means of a displaceable masking element (7).

9. Device (1) according to claim 8, **characterized in that** at least one removal means (5) and/or at least one collecting means (6, 11, 13) are provided for the additive not absorbed by the filter material (2).

10. Device (1) according to claim 8 or 9, **characterized in that** at least one voltage source (10) is provided for applying a charge to the filter material (2) and/or the additive.

11. Device (1) according to one of claims 8 to 10, **characterized in that** at least one nozzle (3) is provided at at least one side of the web of filter material (2).

12. Device (1) according to claim 11, **characterized in that** the at least one nozzle (3) is loadable with a constant pressure.

13. Device (1) according to one or more of claims 8 to 12, **characterized in that** at least one escape barrier (8) is provided.

14. Device (1) according to claim 9, **characterized in that** the removal means (5) takes the form of a band element (5).

15. Device (1) according to claim 9, **characterized in that** the collecting means (6, 11, 13) takes the form of a stripping edge (6) and/or basin (13).

16. Device (1) according to one or more of claims 8 to 15, **characterized in that** a housing is provided.

17. Apparatus for manufacturing filter rods for rod-shaped articles of the tobacco-processing industry having a device according to one or more of claims 8 to 16.

## Revendications

1. Procédé pour amener un additif, de préférence liquide, sur une bande étalée, en mouvement, de matériau filtrant (2) de l'industrie de transformation du tabac à l'aide d'au moins un organe d'application (3), l'additif étant amené sur une surface d'application (12), **caractérisé en ce que** la dimension de la surface d'application (12) est ajustée à l'aide d'un élément de recouvrement (7) déplaçable.

2. Procédé selon la revendication 1, **caractérisé en ce que** la quantité d'additif amenée sur le matériau filtrant (2) est maintenue constante par unité de temps et/ou par surface d'application (12).

3. Procédé selon la revendication 1 ou 2, **caractérisé en ce que** l'additif non absorbé par le matériau filtrant (2) est dérivé et/ou collecté.

4. Procédé selon l'une des revendications 1 à 3, **caractérisé en ce que** le matériau filtrant (2) et/ou l'additif sont sollicités en charge.

5. Procédé selon une ou plusieurs des revendications 1 à 4, **caractérisé en ce que** l'additif est pulvérisé par au moins une buse (3) sur au moins une face de la bande de matériau filtrant (2).

6. Procédé selon la revendication 5, **caractérisé en ce qu'**au moins l'une des buses (3) est soumise à une pression constante.

7. Procédé selon une ou plusieurs des revendications 1 à 6, **caractérisé en ce que** l'additif appliqué sur le matériau filtrant (2) est de la triacétine.

8. Dispositif (1) pour amener un additif, de préférence liquide, sur une bande étalée, en mouvement, de matériau filtrant (2) de l'industrie de transformation du tabac à l'aide d'au moins un organe d'application (3), l'additif pouvant être amené sur une surface d'application (12), **caractérisé en ce que** la dimension de la surface d'application (12) est ajustée à l'aide d'un élément de recouvrement (7) déplaçable.

9. Dispositif (1) selon la revendication 8, **caractérisé en ce qu'**il est prévu au moins un moyen de dérivation (5) et/ou au moins un moyen de collecte (6, 11, 13) pour l'additif non absorbé par le matériau filtrant (2).

10. Dispositif (1) selon la revendication 8 ou 9, **caractérisé en ce qu'**il est prévu au moins une source de tension (10) pour solliciter en charge le matériau filtrant (2) et/ou l'additif.

11. Dispositif (1) selon l'une des revendications 8 à 10, **caractérisé en ce qu'**il est prévu au moins une buse (3) sur au moins une face de la bande de matériau filtrant (2).

12. Dispositif (1) selon la revendication 11, **caractérisé en ce qu'**au moins l'une des buses (3) peut être soumise à une pression constante.

13. Dispositif (1) selon une ou plusieurs des revendications 8 à 12, **caractérisé en ce qu'**il est prévu au moins une barrière de sortie (8).

14. Dispositif (1) selon la revendication 9, **caractérisé en ce que** le moyen de dérivation (5) est réalisé en tant qu'élément de bande (5).

15. Dispositif (1) selon la revendication 9, **caractérisé en ce que** le moyen de collecte (6, 11, 13) est réalisé en tant qu'arête racloir (6) et/ou en tant que bac (13).

16. Dispositif (1) selon une ou plusieurs des revendications 8 à 15, **caractérisé en ce qu'**il est prévu un carter.

17. Dispositif de fabrication de tiges de filtre pour des articles en forme de tige de l'industrie de transformation du tabac avec un dispositif selon une ou plusieurs des revendications 8 à 16.
